# EUROPÄISCHE PATENTSCHRIFT

(11) **EP 0 374 360 B1**
(45) Veröffentlichungstag und Bekanntmachung des Hinweises auf die Patenterteilung: **30.10.1991**
(21) Anmeldenummer: 89113936.2
(22) Anmeldetag: 28.07.1989
(51) Int. Cl.: B65F 1/14, C05F 17/02

(54) **Müllgrossbehälter**
Large refuse container
Poubelle de grande capacité

(30) Priorität: 21.12.1988 DE 8815827 U
(43) Veröffentlichungstag der Anmeldung: 27.06.1990
(73) Patentinhaber: Kliko Entsorgungssysteme GmbH, W-4836 Herzebrock (DE)
(72) Erfinder: Achterberg, Willem Jan, NL-3903 SB Veenendaal (NL); van Cosburgh, Pieter, NL-1861 CL Bergen (NL); Häfner, Manfred, W-4817 Leopoldshöhe (DE); Häfner, Walter, W-4817 Leopoldshöhe (DE)
(74) Vertreter: Loesenbeck, Karl-Otto, Dipl.-Ing.

(56) Entgegenhaltungen:
- EP-A- 0 271 719
- DE-U- 8 802 981

## Beschreibung

Die vorliegende Neuerung betrifft einen Müllgroßbehälter für biologisch verwertbare, organische Abfälle, der aus einem gegen aggressive Flüssigkeiten beständigen Material gefertigt ist, mit einem Belüftungsöffnungen aufweisenden aufweisenden Behälterrumpf, einem unteren festen Boden, einer durch einen Deckel verschließbaren oberen Einfüllöffnung, einem mit Durchbrechungen versehenen Zwischenboden, der, bezogen auf die Behälterhöhe, in einem geringen Abstand zum Boden angeordnet ist. Aus dem DE-GM 8802981 ist bereits ein Müllgroßbehälter der in Rede stehenden Art bekannt. Diese Ausführung hat sich an sich bewährt. Es ist jedoch erkannt worden, daß sich eine äußerst aggressive Flüssigkeit bildet, welche zu einer Korrosion der zur Festlegung des Zwischenbodens verwendeten Niete oder Schrauben führt. Da jedoch eine Verschraubung recht umständlich ist, werden aus wirtschaftlichen Gründen die praxisgerechteren Blindniete verwendet, die aus einem geeigneten Material, beispielsweise Edelstahl, nicht herstellbar sind. Der Boden des vorbekannten Müllgroßbehälters weist eine durch einen Deckel verschließbare Belüftungsöffnung auf, die so groß ist, daß man mit der Hand hindurchgreifen kann, um den unterhalb des Zwischenbodens liegenden Raum zu reinigen. Diese Reinigung ist bei den Müllgroßbehältern für biologisch verwertbare Abfälle häufig durchzuführen. Es hat sich nun in der Praxis ergeben, daß im Zuge der Entsorgung direkt nach dem Entleeren des Müllgroßbehälters ein mit einem Reinigungsgerät ausgerüstetes Fahrzeug fährt, um die Müllgroßbehälter sofort gründlich zu säubern. Es ist unvermeidbar, daß die Durchbrechungen des Zwischenbodens feste Gegenstände, beispielsweise Steine o.dgl., in den Belüftungsraum unterhalb des Zwischenbodens fallen. Bei der Spülung mittels eines geeigneten Reinigungsgerätes verbleiben diese Gegenstände im Belüftungsraum, in dem sich normalerweise auch die gebildete Flüssigkeit sammelt. Dadurch wird sein Volumen herabgesetzt und das hohe Gewicht des gefüllten Müllgroßbehälters noch zusätzlich erhöht.

Der vorliegenden Neuerung liegt die Aufgabe zugrunde, einen Müllgroßbehälter der eingangs genannten Art so weiterzuentwickeln, daß der Zwischenboden in einfacher Weise so festlegbar ist, daß die Befestigungselemente für den Zwischenboden gegen Korrosion durch die sich bildende aggressive Flüssigkeit geschützt sind und daß weiterhin der Müllgroßbehälter zur automatischen Spülung mittels eines Reinigungsgerätes geeignet ist.

Zur Lösung der gestellten Aufgabe ist neuerungsgemäß vorgesehen, daß der Zwischenboden mit mindestens einem Befestigungszapfen versehen ist, in den ein den Boden oder den Behälterrumpf durchdringendes Befestigungselement eindrehbar ist, und daß der Zwischenboden einen sich über einen Teil seines Randes erstreckende Spülöffnung aufweist, deren Querschnitt zumindest ein klein wenig größer ist als der größte Querschnitt der Durchbrechungen.

Da nunmehr die Befestigungselemente von außen in den Befestigungszapfen eingeschlagen oder eingedreht werden, ist ein Kontakt mit der sich bildenden aggressiven Flüssigkeit vermieden, so daß Befestigungselemente aus den üblichen Werkstoffen verwendet werden können. Besonders gedacht ist an Schrauben aus unlegiertem Stahl, der bekanntlich rostet. Durch den Befestigungszapfen ist die Verwendung einer Schraube ohne besondere Umstände möglich, daß sie in den Befestigungszapfen von außen mittels eines Schraubwerkzeuges hineingedreht werden kann. Als Reinigungsmittel wird normalerweise Wasser verwendet. Durch die Spülöffnung wird erreicht, daß die in dem Raum zwischen dem Boden und dem Zwischenboden sich befindenden Gegenstände durch die Spülöffnung hindurch herausgespült werden.

Bei einer bevorzugten Ausführungsform ist vorgesehen, daß der Zwischenboden mit zwei parallel und im Abstand zueinander stehenden, sich vom Zwischenboden bis zum Boden erstreckenden Befestigungszapfen versehen ist, die gleichmäßig gegenüber dem Mittelpunkt des Zwischenbodens versetzt sind, und daß an dem umlaufenden Rand mehrere am Boden des Müllgroßbehälters und ggf. an einer Einziehung des Behälters anliegende Stützstege angesetzt sind. Die Befestigung des Zwischenbodens erfolgt durch zwei den Boden druchdringende Befestigungselemente, die in die Befestigungszapfen eingebracht werden. Bei Müllgroßbehältern mit rundem Querschnitt ist dadurch ein Verdrehen unmöglich. Durch die Befestigungszapfen in Verbindung mit den Stützstegen kann außerdem der Zwischenboden verhältnismäßig dünn sein, da durch die Unterstützung durch die Stützstege im äußeren Bereich und durch die Befestigungszapfen im mittleren Bereich die Durchbiegung bei einer Belastung des Zwischenbodens praktisch entfällt. Bei einem Müllgroßbehälter mit viereckigem Querschnitt hat sich herausgestellt, daß sich der Zwischenboden von einer Seitenwand zur anderen stärker durchbiegt als von der Vorderwand zur Rückwand. Es ist deshalb bei einem solchen Müllgroßbehälter vorgesehen, daß die Befestigungszapfen im gleichen Abstand zu der Radachse stehen.

Bei einem Müllbehälter mit viereckigem Querschnitt und einer der Rückwand zugeordneten Radachse zur Aufnahme von zwei frei drehbar gelagerten Laufrädern ist in weiterer Ausgestaltung vorgesehen, daß die Spülöffnung an der der Radachse gegenüberliegenden Seite des Zwischenbodens liegt. Beim Spülen mittels des Reinigungsgerätes kann dann der Müllgroßbehälter auf die der Radachse gegenüberliegende Vorderwand gelegt werden, wodurch sichergestellt ist, daß das Spülwasser ungehindert aus der Entleerungsöffnung abfließen kann, da der Deckel an der Rückwand schwenkbar gelagert ist.

Nach einer anderen Ausführungsform ist vorgesehen, daß im Randbereich des Zwischenbodens mehrere Befestigungszapfen vorgesehen sind, daß die Mittellängsachsen der Befestigungszapfen parallel und im Abstand zur Ebene des Zwischenbodens verlaufen, daß die äußeren Stirnflächen der Befestigungszapfen an den Innenflächen des Behälterrumpfes anliegen und daß der Zwischenboden durch ein- oder beidseitig angeordnete Rippen verstärkt ist. Bei dieser Ausführung läßt sich der Zwischenboden besonders einfach montieren, da die Befestigungselemente von der Seite aus in Befestigungszapfen eingebracht werden können. Damit die im Raum zwischen dem Zwischenboden und dem Boden sich sammelnde Flüssigkeit nicht durch die Bohrungen für die Befestigungselemente auslaufen kann, ist vorgesehen, daß jeder Befestigungszapfen an der dem Boden oder dem Behälterrumpf zugewandt liegenden Seite eine umlaufende Nut zur Aufnahme eines Dichtringes aufweist. Die Abdichtung ist insbesondere bei der Ausführung notwendig, bei der die Befestigungselemente vom Boden aus her in die Befestigungszapfen eingebracht werden. Zur Materialersparnis ist jeder Befestigungszapfen als Rohr ausgebildet, wobei an der dem Boden bzw. dem Behälterrumpf zugeordneten Seite ein zum Innenraum geschlossener Kern vorgesehen ist, der eine nach außen geöffnete Bohrung zur Aufnahme des Befestigungselementes aufweist. Da aus fertigungstechnischen Gründen der Zwischenboden mit den Befestigungszapfen als einstückiges Kunststoffteil ausgebildet ist, ergibt sich, daß die rohrförmig ausgebildeten Befestigungszapfen an der dem Zwischenboden zugewandt liegenden Seite geöffnet sind. Damit auch der Innenraum des Befestigungszapfens gründlich gereinigt werden kann, sind in jeder Wandung mehrere radial verlaufende Bohrungen vorgesehen.

Weitere Kennzeichen und Merkmale einer vorteilhaften Ausgestaltung der vorliegenden Neuerung sind Gegenstand von weiteren Unteransprüchen und ergeben sich aus der nachfolgenden Beschreibung eines bevorzugten Ausführungsbeispiels. Es zeigen:

- Fig. 1: einen neuerungsgemäßen Müllgroßbehälter im Aufriß,
- Fig. 2: den Zwischenboden des neuerungsgemäßen Müllgroßbehälters in Draufsicht und
- Fig. 3: einen Schnitt längs der Linie III-III in der Fig. 2, jedoch einschließlich des unteren Bereiches des Müllgroßbehälters.

Der in der Fig. 1 aufgezeigte Müllgroßbehälter ist aus einem gegen aggressive Flüssigkeiten beständigen Kunststoff gefertigt. Er weist eine Vorderwand 10, eine Rückwand 11 und zwei Seitenwände 12 auf. Der Rückwand ist ein aus einer Radachse 13 und zwei in den Endbereichen frei drehbar gelagerten Laufrollen 14 gebildetes Fahrwerk zugeordnet. Die Einfüll- bzw. Entleerungsöffnung ist mittels eines schwenkbaren Deckels 15 verschließbar. Der Deckel 15 ist um eine in einem geringen Abstand zur oberen Kante der Rückwand 11 liegende Achse schwenkbar. Im unteren Bereich ist ein anhand der Fig. 2 und 3 noch näher erläuterter Zwischenboden 16 eingesetzt. Der Abstand zum Boden 17 des Müllgroßbehälters entspricht im dargestellten Ausführungsbeispiel etwa dem Durchmesser der Laufrollen. Aus der Fig. 1 ist auch noch erkennbar, daß der Zwischenboden 16 annähernd parallel zum Boden 17 steht. Der aus der Vorderwand 10, der Rückwand 11, den Seitenwänden 12 und dem Boden 17 gebildete Behälterrumpf weist im oberen und unteren Bereich Belüftungsöffnungen auf. Im dargestellten Ausführungsbeispiel sind direkt unterhalb des oberen Randes jeder Seitenwand und direkt unterhalb des Zwischenbodens ebenfalls in jeder Seitenwand 12 jeweils zwei Belüftungsöffnungen 18, 19 bzw. 20, 21 vorgesehen. Der Durchmesser der Belüftungsöffnungen kann beispielsweise 50 mm betragen. In nicht dargestellter Weise kann in die Öffnungen ein Gitter eingesetzt werden.

Die äußere Kontur des in den Fig. 2 und 3 genauer dargestellten Zwischenbodens 16 entspricht der Innenkontur des Müllgroßbehälters. Im dargestellten Ausführungsbeispiel ist die Grundkontur des Zwischenbodens 16 ein Quadrat mit gerundeten Ecken. Der Zwischenboden 16 weist eine Vielzahl von Durchbrechungen 22 auf, die im dargestellten Ausführungsbeispiel als Bohrungen ausgebildet sind. Die Durchbrechungen 22 sind in einer Vielzahl von Reihen angeordnet, wobei die einzelnen Reihen in einem gleichen Winkelabstand zueinander liegen. Außerdem liegen die Durchbrechungen auf Lochkreisen. Wie die Fig. 2 zeigt, wird der Durchmesser der Durchbrechungen 22 mit steigendem Lochkreisdurchmesser größer. Diese Durchbrechungen können auch rechteckig, oval oder sonstwie gestaltet sein. Ebenso kann die Anordnung der Durchbrechungen anders sein.

Der Zwischenboden 16 wird so in den Mülleimer eingebracht, daß die in der Darstellung rechte Seite der Rückwand 11 zugeordnet. Aus den Fig. 2 und 3 ist demnach erkennbar, daß an der der Rückwand 11 zugeordneten Seite des Zwischenbodens zwei Stützstege 23, 24, an der der Vorderwand 10 zugeordneten Seite zwei Stützstege 25, 26 und an den den Seitenwänden 12 zugeordneten Seiten jeweils ein Stützsteg 27, 28 angesetzt ist. Die der Vorderwand 10 und den Seitenwänden 12 zugeordneten Stützstege 25 bis 28 sind annähernd gleichlang, während die der Rückwand 11 zugeordneten Stützstege 23, 24 wesentlich kürzer sind, da sie sich nicht auf dem Boden 17 des Müllgroßbehälters abstützen, sondern an einer Einziehung 29, wodurch eine Radmulde 30 gebildet wird. An der dem Boden 17 zugewandt liegenden Seite sind am Zwischenboden 16 zwei hohlzylindrisch ausgebildete Befestigungszapfen 31, 32 angeformt, deren freie Stirnflächen sich auf der Innenfläche des Bodens 17 abstützen. Im dargestellten Ausführungsbeispiel sind die Befestigungszapfen 31, 32 so gesetzt, daß die Abstände zur Radachse 13 bzw. zu dem der Radachse zugeordneten Rand gleich sind. Vom Mittelpunkt des Zwischenbodens 16 bzw. von der Schwerachse sind die Abstände ebenfalls gleich. Dieser Abstand vom Mittelpunkt ist etwa 1/4 der Breite des Zwischenbodens 16. Durch die beschriebene Anordnung der Befestigungszapfen 31, 32 wird der Durchbiegung bei Belastung des Zwischenbodens 16 entgegengewirkt. Wie insbesondere die Fig. 3 zeigt, sind die Befestigungszapfen 31, 32 aus fertigungstechnischer Sicht konisch ausgebildet, wobei der kleinere Durchmesser dem Boden 17 zugewandt liegt. Dieser Endbereich weist einen Kern 33 auf, dessen Oberfläche zum Innenraum des Müllgroßbehälters geschlossen ist. Der Kern 33 ist mit einer Ausnehmung versehen, die zum Boden hin geöffnet ist. In diese Ausnehmung ist eine den Boden 17 durchdringende Schraube mit einem z.B. selbstschneidenden Gewinde eingedreht. Dadurch wird der Zwischenboden 16 fest gegen den Boden 17 gezogen. Durch den Kern 33 wird die dem Boden 17 zugewandt liegende Stirnfläche jedes Befestigungszapfens 31 bzw. 32 eine Ringfläche von verhältnismäßig großer Breite. Von dieser Stirnfläche aus ist in jedem Befestigungszapfen 31, 32 eine Nut vorgesehen, in die ein Dichtring 35 gelegt ist. Wie die Fig. 3 besonders deutlich zeigt, kann daher keine Flüssigkeit durch die sich berührenden Flächen des Bodens 17 und der Befestigungszapfen 31, 32 nach außen ausfließen. Da auch der Zwischenboden 16 rundum durch die Stützstege 23 bis 28 abgestützt wird, kann sich der Zwischenboden 16, wenn überhaupt, nur unwesentlich verformen. Anstelle einer Schraube mit einem selbstschneidenden Gewinde könnte auch eine Schraube mit metrischem Gewinde verwendet werden. Der Kern 33 müßte dann eine Gewindebohrung haben. Damit bei der Reinigung des Müllgroßbehälters sich innerhalb der Befestigungszapfen 31, 32 ansammelnder Schmutz herausgespült wird, ist jede Wandung über die gesamte Höhe mit einer Vielzahl von im Abstand zueinander liegenden Bohrungen 36 versehen. In der Fig. 3 sind aus Darstellungsgründen die Laufrollen 14 nicht gezeichnet, wodurch jedoch die zugeordnete Radmulde 30 sichtbar wird.

Aus der Fig. 2 ist erkennbar, daß an der der Radachse 13 bzw. der Radmulde 30 gegenüberliegenden Seite des Zwischenbodens 16 eine Spülöffnung 37 vorgesehen ist. Der Querschnitt dieser Spülöffnung 37 ist größer als der größte Durchmesser der Durchbrechungen 22, so daß beim Reinigen evtl. in dem Raum zwischen dem Boden 17 und dem Zwischenboden 16 lagernde Gegenstände herausgestellt werden. Im dargestellten Ausführungsbeispiel weist die Spülöffnung einen geometrisch nicht genau definierbaren Querschnitt auf. Sie liegt zwischen den beiden Stützstegen 25, 26 und ist nach Art eines Rechtecks gestaltet, welches in der Mitte eine sich zur gegenüberliegenden Kante erstreckende Ausnehmung aufweist. Diese Ausnehmung tritt an die Stelle der letzten Durchbrechung der senkrecht zum die Spülöffnung aufweisenden Rand stehenden Lochreihe. Durch die das Rechteck beschreibende Ausklinkung wird die notwendige Vergrößerung des Querschnittes erreicht.

Der Zwischenboden 16 kann aus einem geeigneten Kunststoff im Spritzgußverfahren hergestellt werden. Üblicherweise besteht er jedoch aus dem gleichen Material wie der Behälterrumpf.

Im Gegensatz zu der dargestellten Ausführung könnten mehrere Befestigungszapfen an der Ober- oder Unterseite des Zwischenbodens 16 angesetzt sein, wobei die Mittellängsachse jedes Befestigungszapfens dann senkrecht zu den Behälterwandungen bzw. parallel und im Abstand zur Ebene des Zwischenbodens 16 liegt. Die Schrauben würden dann von der Seite aus in die Befestigungszapfen eingedreht. Auch bei dieser Ausführung könnte es erforderlich sein, die aneinanderliegenden Flächen mittels eines Dichtringes gegeneinander abzudichten. Damit der Zwischenboden den Belastungen standhalten kann, könnten an der Oberseite und/oder an der Unterseite Verstärkungsrippen angeformt sein. Damit die Wände des Müllgroßbehälters nicht belastet werden, sind auch bei dieser Ausführung die Stützstege 23 bis 28 vorteilhaft.

## Patentansprüche

1. Müllgroßbehälter für biologisch verwertbare, organische Abfälle, der aus einem gegen aggressive Flüssigkeiten beständigen Material gefertigt ist, mit einem Belüftungsöffnungen aufweisenden Behälterrumpf, einem unteren festen Boden, einer durch einen Deckel verschließbaren oberen Einfüllöffnung, einem mit Durchbrechungen versehenen Zwischenboden, der, bezogen auf die Behälterhöhe, in einem geringen Abstand zum Boden angeordnet ist, **dadurch gekennzeichnet,** daß der Zwischenboden (16) mit mindestens einem Befestigungszapfen (31, 32) versehen ist, in den ein den Boden (17) oder den Behälterrumpf (10, 11, 12) durchdringendes Befestigungselement (34) eindrehbar ist, und daß der Zwischenboden (16) eine sich über einen Teil seines Randes erstreckende Spülöffnung (37) aufweist, deren Querschnitt zumindest ein klein wenig größer ist als der größte Querschnitt der Durchbrechungen (22) des Zwischenbodens (16).

2. Müllgroßbehälter nach Anspruch 1, dadurch gekennzeichnet, daß der Zwischenboden (16) mit zwei parallel und im Abstand zueinander stehenden, sich vom Zwischenboden (16) bis zum Boden (17) erstreckenden Befestigungszapfen (31, 32) versehen ist, die gleichmäßig gegenüber dem Mittelpunkt des Zwischenbodens (16) versetzt sind, und daß an dem umlaufenden Rand des Zwischenbodens (16) mehrere sich am Boden (17) des Müllgroßbehälters und ggf. an einer Einziehung (29) des Behälterrumpfes anliegende Stützstege (22 bis 28) angesetzt sind.

3. Müllgroßbehälter nach Anspruch 2, mit einem viereckigen Querschnitt und mit einer der Rückwand zugeordneten Radachse, auf deren Endbereichen zwei Laufrollen (14) frei drehbar gelagert sind, dadurch gekennzeichnet, daß die Befestigungszapfen (31, 32) in einem gleichen Abstand zur Radachse (13) stehen.

4. Müllgroßbehälter nach Anspruch 1, mit einem viereckigen Querschnitt und mit einer der Rückwand zugeordneten Radachse, auf deren Endbereichen zwei Laufrollen frei drehbar gelagert sind, dadurch gekennzeichnet, daß die Spülöffnung (37) an der der Radachse (13) gegenüberliegenden Seite des Zwischenbodens (16) liegt.

5. Müllgroßbehälter nach Anspruch 4, dadurch gekennzeichnet, daß die Spülöffnung zwischen den im Randbereich liegenden Stützstegen (25, 26) liegt, daß die Tiefe gegenüber der Tiefe des Müllgroßbehälters relativ klein ist, und daß die Spülöffnung (37) in der Mitte eine sich zum gegenüberliegenden Rand erstreckende V-förmig ausgebildete Ausnehmung aufweist.

6. Müllgroßbehälter nach Anspruch 1, dadurch gekennzeichnet, daß im Randbereich des Zwischenbodens (16) mehrere Befestigungszapfen vorgesehen sind, daß die Mittellängsachsen dieser Befestigungszapfen parallel und im Abstand zur Ebene des Zwischenbodens (16) verlaufen, daß die äußeren Stirnflächen der Befestigungszapfen an den Innenflächen des Behälterrumpfes anliegen, und daß der Zwischenboden (16) ein- oder beidseitig durch Rippen verstärkt ist.

7. Müllgroßbehälter nach einem oder mehreren der vorhergehenden Ansprüche, dadurch gekennzeichnet, daß jeder Befestigungszapfen (31, 32) an der dem Boden (17) oder dem Behälterrumpf (10, 11, 12) zugewandt liegenden Seite eine umlaufende Nut zur Aufnahme eines Dichtringes (35) aufweist.

8. Müllgroßbehälter nach einem oder mehreren der vorhergehenden Ansprüche, dadurch gekennzeichnet, daß jeder Befestigungszapfen (31 bzw. 32) als Rohr ausgebildet und an der dem Boden (17) bzw. dem Behälterrumpf (10, 11, 12) zugeordneten Seite einen Kern (33) aufweist, der zum Behälterinnenraum hin eine geschlossene Oberfläche und eine nach außen geöffnete Bohrung zur Aufnahme des Befestigungselementes aufweist.

9. Müllgroßbehälter nach einem oder mehreren der vorhergehenden Ansprüche, dadurch gekennzeichnet, daß die Befestigungselemente Schrauben mit einem selbstschneidenden Gewinde sind.

10. Müllgroßbehälter nach einem oder mehreren der vorhergehenden Ansprüche, dadurch gekennzeichnet, daß sowohl der Behälterrumpf (10, 11, 12) als auch der Zwischenboden (16) aus einem gegen aggressive Flüssigkeiten beständigen Kunststoff bestehen.

## Claims

1. A large refuse container for biologically utilisable organic waste which is made from a material which is resistant to corrosive fluids, comprising a container body having ventilation openings, a lower fixed bottom, an upper filling opening which can be closed by a cover and a false bottom which is provided with through openings and which is arranged at a small spacing relative to the bottom with respect to the height of the container characterised in that the false bottom (16) is provided with at least one fixing projection (31, 32) into which can be turned a fixing element (34) which passes through the bottom (17) or the container body (10, 11, 12) and that the false bottom (16) has a flushing opening (37) which extends over a part of its edge and the cross-section of which is at least a little larger than the largest cross-section of the through openings (22) in the false bottom (16).

2. A large refuse container according to claim 1 characterised in that the false bottom (16) is provided with two parallel and spaced-apart fixing projections (31, 32) which extend from the false bottom (16) to the bottom (17) and which are equally displaced relative to the centre point of the false bottom (16), and that disposed at the peripheral edge of the false bottom (16) are a plurality of support flange portions (22 to 28) which bear against the bottom (17) of the large refuse container and possibly an inwardly disposed portion (29) of the container body.

3. A large refuse container according to claim 2 of a quadrangular cross-section and having a wheel axle which is associated with the rear wall and on the end regions of which two wheels (14) are freely rotatably mounted characterised in that the fixing projections (31, 32) are disposed at equal spacings relative to the wheel axle (13).

4. A large refuse container according to claim 1 of a quadrangular cross-section and having a wheel axle which is associated with the rear wall and on the end regions of which two wheels are freely rotatably mounted characterised in that the flushing opening (37) is disposed at the side of the false bottom (16) which is opposite to the wheel axle (13).

5. A large refuse container according to claim 4 characterised in that the flushing opening is disposed between the support flange portions (25, 26) which are disposed in the edge region, that the depth is relatively small relative to the depth of the large refuse container and that the flushing opening (37) has at the middle a recess which is of a V-shaped configuration and which extends towards the oppositely disposed edge.

6. A large refuse container according to claim 1 characterised in that a plurality of fixing projections are disposed in the edge region of the false bottom (16), that the longitudinal centre lines of said fixing projections extend parallel to and at a spacing from the plane of the false bottom (16), that the outer end faces of the fixing projections bear against the inside surfaces of the container body and that the false bottom (16) is strengthened by ribs at one or both sides.

7. A large refuse container according to one or more of the preceding claims characterised in that each fixing projection (31, 32) has a peripherally extending groove for accomodating a sealing ring (35) at the side which is towards the bottom (17) or the container body (10, 11, 12).

8. A large refuse container according to one or more of the preceding claims characterised in that each fixing projection (31, 32) is in the form of a tube and at the side associated with the bottom (17) or the container body (10, 11, 12) has a core (33) which towards the interior of the container has a closed surface and an outwardly open bore for receiving the fixing element.

9. A large refuse container according to one or more of the preceding claims characterised in that the fixing elements are screws with a self-tapping screwthread.

10. A large refuse container according to one or more of the preceding claims characterised in that both the container body (10, 11, 12) and also the false bottom (16) comprise a plastics material which is resistant to corrosive fluids.

## Revendications

1. Poubelle de grande contenance pour déchets organiques, biologiquement récupérables, qui est réalisée dans une matière résistant aux liquides agressifs, comportant un corps de poubelle présentant des ouvertures d'aération, un fond inférieur fixe, une ouverture supérieure de remplissage pouvant être fermée par un couvercle, un fond intermédiaire pourvu d'ajours qui, par rapport à la hauteur de la poubelle, se trouve à une faible distance du fond, caractérisée en ce que le fond intermédiaire (16) est pourvu d'au moins un axe de fixation (31, 32) dans lequel peut être vissé un élément de fixation (34) traversant le fond (17) ou le corps de poubelle (10, 11, 12) et en ce que le fond intermédiaire (16) comporte une ouverture de lavage (37) s'étendant sur une partie de son bord, dont la section transversale est au moins légèrement supérieure à la plus grande section transversale des ajours (22) du fond intermédiaire (16).

2. Poubelle de grande contenance selon la revendication 1, caractérisée en ce que le fond intermédiaire (16) est pourvu de deux axes de fixation (31, 32) espacés et parallèles entre eux, s'étendant du fond intermédiaire (16) au fond (17), qui sont régulièrement décales par rapport au centre du fond intermédiaire (16) et en ce que plusieurs cloisons d'appui (22 à 28), s'appliquant contre le fond (17) de la poubelle de grande contenance et éventuellement contre une partie en retrait (29) du corps de poubelle, sont placées sur le bord périphérique du fond intermédiaire (16).

3. Poubelle de grande contenance selon la revendication 2, de section rectangulaire et comportant un essieu associé à la paroi arrière, aux extrémités duquel deux roues (14) sont montées de manière à pouvoir tourner librement, caractérisée en ce que les axes de fixation (31, 32) se situent à une même distance de l'essieu (13).

4. Poubelle de grande contenance selon la revendication 1, de section rectangulaire et comportant un essieu associé à la paroi arrière, aux extrémités duquel deux roues (14) sont montées de manière à pouvoir tourner librement, caractérisée en ce que l'ouverture de lavage (37) se situe sur le côté du fond intermédiaire (16) opposé à l'essieu (13).

5. Poubelle de grande contenance selon la revendication 4, caractérisée en ce que l'ouverture de lavage se situe entre les cloisons d'appui (25, 26) situées dans la région de bordure, en ce que la profondeur est relativement petite par rapport à la profondeur de la poubelle de grande contenance et en ce que l'ouverture de lavage (37) présente, au centre, un évidement en V s'étendant vers le bord opposé.

6. Poubelle de grande contenance selon la revendication 1, caractérisée en ce qu'il est prévu dans la région de bordure du fond intermédiaire (16) plusieurs axes de fixation, en ce que les axes longitudinaux médians de ces axes de fixation sont parallèles et se situent à une certaine distance du plan du fond intermédiaire (16), en ce que les faces frontales extérieures des axes de fixation s'appliquent contre les faces intérieures du corps de poubelle et en ce que le fond intermédiaire (16) est renforcé par des nervures sur l'une ou les deux faces.

7. Poubelle de grande contenance selon une ou plusieurs des revendications précédentes, caractérisée en ce que chaque axe de fixation (31, 32) présente, sur le côté tourne vers le fond (17) ou vers le corps de poubelle (10, 11, 12), une rainure continue servant à loger un joint d'étanchéité (35).

8. Poubelle de grande contenance selon une ou plusieurs des revendications précédentes, caractérisée en ce que chaque axe de fixation (31 ou 32) est un tube et présente, sur le côté associé au fond (17) ou au corps de poubelle (10, 11, 12), un noyau (33) qui présente une surface fermée vers l'intérieur de la poubelle et un trou ouvert vers l'extérieur, pour loger l'élément de fixation.

9. Poubelle de grande contenance selon une ou plusieurs des revendications précédentes, caractérisée en ce que les éléments de fixation sont des vis à tige filetée autotaraudante.

10. Poubelle de grande contenance selon une ou plusieurs des revendications précédentes, caractérisée en ce que le corps de poubelle (10, 11, 12) ainsi que le fond intermédiaire (16) sont réalisés dans une matière plastique résistant aux liquides agressifs.
